# EUROPÄISCHE PATENTSCHRIFT

(11) **EP 1 581 434 B1**
(45) Veröffentlichungstag und Bekanntmachung des Hinweises auf die Patenterteilung: **29.11.2006**
(21) Anmeldenummer: 03767412.4
(22) Anmeldetag: 08.11.2003
(51) Int. Cl.: B65D 1/22, B44D 3/12

(54) **BEHAELTER**
CONTAINER
RECIPIENT

(30) Priorität: 15.11.2002 DE 10253562; 04.02.2003 DE 10304452
(43) Veröffentlichungstag der Anmeldung: 05.10.2005
(73) Patentinhaber: DEUTSCHE AMPHIBOLIN-WERKE VON ROBERT MURJAHN GmbH + Co. KG, 64372 Ober-Ramstadt (DE)
(72) Erfinder: MURJAHN, Klaus, 64285 Darmstadt (DE)
(74) Vertreter: Meyer-Roedern, Giso
(86) Internationale Anmeldenummer: PCT/DE2003/003709
(87) Internationale Veröffentlichungsnummer: WO 2004/045969

(56) Entgegenhaltungen:
- WO-A-00/27725
- US-B1- 6 170 696

## Beschreibung

Die Erfindung betrifft einen Behälter mit einem Korpus von konischer Rundform, das einen Boden und eine umlaufende Seitenwand hat, spiegelsymmetrisch zu einer Längsmittelebene und einer Quermittelebene durch einander gegenüberliegende Scheitel ist und sich zu einer oberen Öffnung hin erweitert.

Derartige Behälter sind aus der Praxis als Eimer bekannt, in denen Beschichtungsstoffe, insbesondere Farbmittel (umgangssprachlich Farbe, Malerfarbe) konfektioniert sind. Die Eimer sind Spritzgußteile aus Kunststoff.

Aufgabe der Erfindung ist es, einen in seiner geometrischen Form optimierten Behälter der eingangs genannten Art zu schaffen.

Die Seitenwand des diese Aufgabe lösenden Behälters folgt drei Kreisbögen, und zwar je einem Kreisbogen an den Scheiteln und einem Kreisbogen dazwischen, der stetig und mit gleicher Steigung (glatt) in die Kreisbögen an den Scheiteln übergeht. Die Kreisbögen haben also an ihrem Übergang die gleiche Tangente.

Einschlägige Behälter, insbesondere Eimer aus Kunststoff mit kreisrundem, ovalem und abgerundet-rechteckigem Grundriß und einer Entformungskonizität sind aus der Praxis vielfältig bekannt. Bemerkenswerterweise tritt die Erfindung in einem intensiv bearbeiteten technischen Gebiet mit einer innovativen neuen Form hervor.

Die Formgebung eines Eimers für Farbe ist das Ergebnis eines multiparametrigen Optimierungsprozesses, der in seiner Komplexität kaum zu überschätzen ist. Die nachfolgende Darstellung beschränkt sich auf einige wichtige Teilaspekte:

Die Eimer werden üblicherweise in Stapeln übereinander auf Paletten gelagert und transportiert. Die Paletten sind rechteckig. Eine optimale Ausnutzung der Palettenfläche würde mit einem Eimer von rechteckigem Grundriß und möglichst steilen Seitenwänden erreicht.

Problematisch sind die Kanten an den Seitenwänden, die ein solcher Eimer aufweist. Die Kanten behindern das Entnehmen der Farbe aus dem Eimer und das Säubern des Eimers. Häufig wird weiße Farbe abgetönt und dazu mit Abtönfarbe versetzt und vermischt, was vorzugsweise durch Rütteln des Eimers geschieht. Die erwähnten Kanten können die Homogenität der Abtönung beeinträchtigen.

Zur Wahrung der Homogenität der Farbe wäre ein Eimer von kreisrundem Grundriß ideal. Ein solcher Eimer nutzt aber die Palettenfläche nicht gut aus. Für eine eher länglich-schlanke Form des Eimers spricht auch der höhere Tragkomfort, die größere Sichtfläche an der Breitseite des Eimers und der Umstand, daß sich eine Rolle besser in den Eimer eintauchen läßt.

Der Eimer muß hohen Stabilitätsanforderungen unter statischer und dynamischer Last genügen. Dabei gilt es, mit einer möglichst geringen Wanddicke auszukommen, um Material und Gewicht zu sparen. Die Stabilitätsanforderungen müssen bei sommerlichen und winterlichen Temperaturen gleichermaßen erfüllt sein.

Ein all diesen teilweise widersprüchlichen Anforderungen optimal entsprechender Eimer wird erfindungsgemäß dadurch charakterisiert, daß seine Seitenwand drei Kreisbögen von paarweise verschiedenem Radius folgt, und zwar je einem Kreisbogen an den Scheiteln und einem Kreisbogen dazwischen, der stetig und mit gleicher Steigung (glatt) in die Kreisbögen an den Scheiteln übergeht. Es ist so eine glatte Rundform des Eimers ohne störende Kanten an der Seitenwand und eine gleichermaßen sehr gute Annäherung an die favorisierte Rundung eines Kreises und den platzsparenden rechteckigen Grundriß gewährleistet. Die Rundung eines Kreises wird erfindungsgemäß durch die Rundung von drei glatt ineinander übergehenden Kreisbögen approximiert. Die Stabilität des Eimers in den Seitenwandrundungen, speziell in den Eckrundungen, die von dem Übergangs-Kreisbogen mit kleinem Radius gebildet sind, ist hoch.

Bei Spiegelsymmetrie zu Längsmittelebene und Quermittelebene und über die Höhe konstantem Konuswinkel ist die geometrische Form des erfindungsgemäßen Behälters durch das Verhältnis zweier Längen und das Verhältnis zweier Radien eindeutig definiert. Die Längen sind der Abstand der einander gegenüberliegenden Scheitel, und die Radien die der Kreisbögen an den Scheiteln. Aufgrund der Konizität des Eimers sind Längen und Radien am Boden des Eimers kleiner, als an seiner oberen Öffnung. Das Verhältnis der Längen und Radien ist aber in allen Horizontalebenen des Eimers gleich, und es variiert von Gebindegröße zu Gebindegröße allenfalls geringfügig. Der erfindungsgemäße Eimer läßt sich also bei gleicher geometrischer Form skalieren, um verschiedene Füllvolumina zu realisieren.

Zur Vereinfachung der Terminologie wird festgelegt, daß längs größer ist als quer. Das ist willkürlich. Die Begriffe "längs" und "quer" bezeichnen zwei zueinander senkrechte Richtungen in der Horizontalen.
Die Begriffe sind austauschbar.

Der Abstand der längsseitigen Scheitel wird mit 1, der Abstand der querseitigen Scheitel mit b, der Radius des Kreisbogens am längsseitigen Scheitel mit R_{S} und der Radius des Kreisbogens am querseitigen Scheitel mit R_{L} bezeichnet. Bei Spiegelsymmetrie und konstantem Konuswinkel ist die Geometrie des erfindungsgemäßen Behälters durch die Verhältnisse 1 / b und R_{S} / R_{L} eindeutig definiert.

Bei einer bevorzugten Ausführungsform besteht zwischen dem Abstand der längsseitigen Scheitel und dem Abstand b der querseitigen Scheitel ein Verhältnis 1 / b von 1,5 ± 0,2, vorzugsweise 1,5 ± 0,15.

Bei einer bevorzugten Ausführungsform ist der Radius R_{S} des Kreisbogens am längsseitigen Scheitel größer als der Radius R_{L} am querseitigen Scheitel.

Bei einer bevorzugten Ausführungsform besteht zwischen dem Radius R_{S} des Kreisbogens am längsseitigen Scheitel und dem Radius R_{L} des Kreisbogens am querseitigen Scheitel ein Verhältnis R_{S} / R_{L} von 1,25 ± 0,1, vorzugsweise 1,25 ± 0,05.

Bei einer bevorzugten Ausführungsform weist der Behälter folgende Beziehungskonstanten zwischen den Abmessungen an der Innenseite des Bodens auf, wobei R_{M} der Radius des Übergangs-Kreisbogens zwischen den Kreisbögen an den Scheiteln ist:

| **Gebinde** | **1/b** | **R**_{**S**}**/R**_{**M**} | **R**_{**L**}**/R**_{**M**} |
|---|---|---|---|
| 12,5 1 | 1,47 | 6,53 | 5,23 |
| 11 pro Lage | | | |
| 12,5 1 | 1,47 | 6,49 | 5,00 |
| 10 pro Lage | | | |
| 15.0 1 | 1,42 | 6,57 | 5,36 |
| 10 pro Lage | | | |
| 15,0 1 | 1,63 | 6,42 | 5,33 |
| 9 pro Lage | | | |
| Beziehungs konstante | 1,5 ± 0,2 | 6,5 ± 0,2 | 5,2 ± 0,2 |

Die Angabe der Beziehungskonstanten zwischen den Abmessungen an der Bodeninnenseite wurde gewählt, um unabhängig von Kragengeometrie und Wanddicke des Behälters zu sein.

"Pro Lage" bedeutet, daß die Behälter in der angegebenen Anzahl nebeneinander auf eine Standardpalette mit einer Fläche von 1.200 mm x 800 mm passen. Die Behälter haben dabei keinerlei seitlichen Überstand.

Bei Einhaltung der angegebenen Toleranzen wirken die erfindungsgemäßen Behälter trotz unterschiedlicher Größe formgleich. Allein die Form des Behälters gewährleistet also einen Wiedererkennungswert.

Bei einer bevorzugten Ausführungsform hat das Korpus des Eimers einen über seine Höhe im wesentlichen konstanten Konuswinkel. Dadurch ist eine einfache Entformbarkeit gewährleistet.

Der Stapelstauchdruck wird am besten von steilen, idealerweise senkrechten Seitenwänden des Korpus aufgenommen. In der Kunststoff-Spritzgußtechnik bedarf es aber einer gewissen Entformungskonizität.

Die Erfindung wird im folgenden anhand von in der Zeichnung dargestellten Ausführungsbeispielen näher erläutert. Es zeigen:
- Fig. 1: die Kontur eines Behälters;
- Fig. 2: die Draufsicht von oben auf einen Behälter mit entsprechender Innenkontur;
- Fig. 3: die Seitenansicht eines Behälters gemäß Fig. 2 in einer ersten Standardgröße;
- Fig. 4: eine Vorderansicht des Behälters mit Blick in Richtung IV von Fig. 3;
- Fig. 5: eine Draufsicht von oben auf den Behälter mit Blick in Richtung V von Fig. 3;
- Fig. 6: die Draufsicht von oben auf eine Palette mit zehn Behältern gemäß Fig. 3 bis Fig. 5;
- Fig. 7: die Seitenansicht eines Behälters gemäß Fig. 2 in einer zweiten Standardgröße;
- Fig. 8: eine Vorderansicht des Behälters mit Blick in Richtung VIII von Fig. 7;
- Fig. 9: eine Draufsicht von oben auf den Behälter mit Blick in Richtung IX von Fig. 7;
- Fig. 10: die Draufsicht von oben auf eine Palette mit neun Behältern gemäß Fig. 6 bis Fig. 9; und
- Fig. 11: die Draufsicht von oben auf eine Palette mit elf Behältern.

Die durch den glatten Übergang von drei Kreisbögen definierte geometrische Form des erfindungsgemäßen Behälters ist eindeutig. Spiegelsymmetrie zu der Längs- und Quermittelebene und einen über die Höhe konstanten Konuswinkel voraussetzend, sind in dem kartesischen Koordinatensystem der Fig. 1 die Scheitel P₁, P₂ und die Mittelpunkte M₁, M₂ der Kreisbögen daran bis auf einen gebindegrößenabhängigen Proportionalitätsfaktor - gleichbedeutend mit dem Skalenfaktor der Zeichnung - eindeutig definiert: P₁ (1/2, 0); P₂ (0, b/2); M₁ (1/2 - R_{S}, 0); M₂ (0, b/2 - R_{L}). Damit lassen sich Kreisgleichungen für die Kreisbögen an den Scheiteln P₁, P₂ aufstellen. Die zunächst unbekannten Übergangspunkte S₁, S₂ zwischen den drei Kreisbögen liegen auf den Kreisbögen an den Scheiteln P₁, P₂, sind also durch je eine einzige Unbekannte definiert. Die Unbekannten lassen sich dadurch eliminieren, daß wegen übereinstimmender Steigung an den Übergangspunkten S₁, S₂ der Mittelpunkt M₃ des dritten Kreisbogens auf den Radien M₁ - S₁, M₂ - S₂ liegt und von den Übergangspunkten S₁, S₂ gleichen Abstand hat. Damit sind der Mittelpunkt M₃ des dritten Kreisbogens und sein Radius eindeutig definiert.

Fig. 2 zeigt, daß die zuvor erwähnten Maße sinnvollerweise an der Bodeninnenseite eines Behälters abgenommen werden.

Die Paletten gemäß Fig. 6, Fig. 10 und Fig. 11 haben eine Standardgröße von 1.200 mm x 800 mm. Die darauf stehenden Behälter sind mit Tragbügeln dargestellt.

## Patentansprüche

1. Behälter mit einem Korpus von konischer Rundform, das einen Boden und eine umlaufende Seitenwand hat, spiegelsymmetrisch zu einer Längsmittelebene und Quermittelebene durch einander gegenüberliegende Scheitel ist und sich zu einer oberen Öffnung hin erweitert, **dadurch gekennzeichnet, daß** die Seitenwand drei Kreisbögen von paarweise verschiedenem Radius folgt, und zwar je einem Kreisbogen an den Scheiteln und einem Kreisbogen dazwischen, der stetig und mit gleicher Steigung (glatt) in die Kreisbögen an den Scheiteln übergeht.

2. Behälter nach Anspruch 1, **dadurch gekennzeichnet, daß** zwischen dem Abstand 1 der längsseitigen Scheitel und dem Abstand b der querseitigen Scheitel (willkürlich längs größer als quer) ein Verhältnis 1 / b von 1,5 ± 0,2, vorzugsweise 1,5 ± 0,15 besteht.

3. Behälter nach Anspruch 1 oder 2, **dadurch gekennzeichnet, daß** der Radius R_{S} des Kreisbogens am längsseitigen Scheitel (willkürlich längs größer als quer) größer als der Radius R_{L} am querseitigen Scheitel ist.

4. Behälter nach Anspruch 3, **dadurch gekennzeichnet, daß** zwischen dem Radius R_{S} des Kreisbogens am längsseitigen Scheitel und dem Radius R_{L} des Kreisbogens am querseitigen Scheitel ein Verhältnis R_{S} / R_{L} von 1,25 ± 0,1, vorzugsweise 1,25 ± 0,05 besteht.

5. Behälter nach einem der Ansprüche 1 bis 4, **gekennzeichnet durch** folgende Beziehungskonstanten zwischen den Abmessungen an der Innenseite des Bodens, wobei R_{M} der Radius des Übergangs-Kreisbogens zwischen den Kreisbögen an den Scheiteln ist:
| **Gebinde** | **1/b** | **R**_{**S**}**/R**_{**M**} | **R**_{**L**}**/R**_{**M**} |
|---|---|---|---|
| 12,5 1 | 1,47 | 6,53 | 5,23 |
| 11 pro Lage | | | |
| 12,5 l | 1,47 | 6,49 | 5,00 |
| 10 pro Lage | | | |
| 15.0 1 | 1,42 | 6,57 | 5,36 |
| 10 pro Lage | | | |
| 15,0 1 | 1,63 | 6,42 | 5,33 |
| 9 pro Lage | | | |
| Beziehungs konstante | 1,5 ± 0,2 | 6,5 ± 0,2 | 5,2 ± 0,2 |

6. Behälter nach einem der Ansprüche 1 bis 5, **dadurch gekennzeichnet, daß** das Korpus einen über seine Höhe im wesentlichen konstanten Konuswinkel hat.

## Claims

1. A container with a body of conical round shape, which has a base and an encircling side wall, is mirror-symmetrical to a longitudinal central plane and a transverse central plane by mutually opposing apices and widens towards an upper opening, **characterised in that** the side wall follows three circular arcs of a radius varying in pairs, namely a respective circular arc at the apices and a circular arc therebetween which merges continuously and with like inclination (smoothly) into the circular arcs at the apices.

2. A container according to Claim 1, **characterised in that** between the distance 1 of the long-sided apex and the distance b of the transverse-sided apex (arbitrarily greater longitudinally than transversely) there is a ratio 1 / b of 1.5 ± 0.2, preferably 1.5 ± 0.15.

3. A container according to Claim 1 or 2, **characterised in that** the radius R_{S} of the circular arc is greater on the long-sided apex (randomly greater longitudinally than transversely) than the radius R_{L} on the transverse-sided apex.

4. A container according to Claim 3, **characterised in that** between the radius R_{S} of the circular arc on long-sided apex and the radius R_{L} of the circular arc on the transverse-sided apex there is a ratio R_{S} / R_{L} of 1.25 ± 0.1, preferably 1.25 ± 0.05.

5. A container according to any one of Claims 1 to 4, **characterised by** the following reference constants between the dimensions on the inside of the base, wherein R_{M} is the radius of the transitional circular arc between the circular arcs at the apices:
| Multipack | 1/b | R_{S}/R_{M} | R_{L}/R_{M} |
|---|---|---|---|
| 12.5 l | 1.47 | 6.53 | 5.23 |
| 11 per layer | | | |
| 12.5 l | 1.47 | 6.49 | 5.00 |
| 10 per layer | | | |
| 15.0 l | 1.42 | 6.57 | 5.36 |
| 10 per layer | | | |
| 15.0 l | 1.63 | 6.42 | 5.33 |
| 9 per layer | | | |
| Reference constant | 1.5 ± 0.2 | 6.5 ± 0.2 | 5.2 ± 0.2 |

6. A container according to any one of Claims 1 to 5, **characterised in that** the body has a substantially constant cone angle over its height.

## Revendications

1. Récipient comprenant un corps de forme ronde conique, qui possède un fond et une paroi latérale de révolution, qui est symétrique par rapport au plan médian longitudinal et par rapport au plan médian transversal via des sommets opposés et qui s'élargit en direction d'une ouverture supérieure, **caractérisé en ce que** la paroi latérale suit trois paires d'arcs de cercle de rayon différent, à savoir, respectivement un arc de cercle au niveau des sommets et un arc de cercle entre ceux-ci, qui se prolonge de façon continue et avec une même pente (lisse) dans les arcs de cercle au niveau des sommets.

2. Récipient selon la revendication 1, **caractérisé en ce que**, entre la distance (1) entre les sommets du côté longitudinal et la distance (b) entre les sommets du côté transversal (arbitrairement plus grande longitudinalement que transversalement), il existe un rapport 1 / b de 1,5 ± 0,2, de préférence 1,5 ± 0,15.

3. Récipient selon la revendication 1 ou 2, **caractérisé en ce que** le rayon (R_{S}) de l'arc de cercle au niveau du sommet du côté longitudinal (arbitrairement plus grand longitudinalement que transversalement) est supérieur au rayon (R_{L}) au niveau du sommet du côté transversal.

4. Récipient selon la revendication 3, **caractérisé en ce que**, entre le rayon (R_{S}) de l'arc de cercle au niveau du sommet du côté longitudinal et le rayon (R_{L}) de l'arc de cercle au niveau du sommet du côté transversal, il existe un rapport R_{S} / R_{L} de 1,25 ± 0,1, de préférence 1,25 ± 0,05.

5. Récipient selon l'une quelconque des revendications 1 à 4, **caractérisé par** les constantes de rapport suivantes entre les dimensions sur la face intérieure du fond, (R_{M}) étant le rayon de l'arc de cercle de transition entre les arcs de cercle au niveau des sommets :
| Pack | 1 / b | R_{S} / R_{M} | R_{L} / R_{M} |
|---|---|---|---|
| 12,5 l | 1,47 | 6,53 | 5,23 |
| 11 par emplacement | | | |
| 12,5 l | 1,47 | 6,49 | 5,00 |
| 10 par emplacement | | | |
| 15,0 l | 1,42 | 6,57 | 5,36 |
| 10 par emplacement | | | |
| 15,0 l | 1,63 | 6,42 | 5,33 |
| 9 par emplacement | | | |
| Constante de rapport | 1,5 ± 0,2 | 6,5 ± 0,2 | 5,2 ± 0,2 |

6. Récipient selon l'une quelconque des revendications 1 à 5, **caractérisé en ce que** le corps a un angle de cône sensiblement constant sur sa hauteur.
